# EUROPÄISCHE PATENTSCHRIFT

(11) **EP 0 060 348 B1**
(45) Veröffentlichungstag und Bekanntmachung des Hinweises auf die Patenterteilung: **15.07.1987**
(21) Anmeldenummer: 81110681.4
(22) Anmeldetag: 22.12.1981
(51) Int. Cl.: B22C 9/08, B22D 35/04

(54) **Speiser für Gussstücke**
Feeder head for castings
Masselotte pour pièces coulées

(30) Priorität: 18.03.1981 DE 3110535
(43) Veröffentlichungstag der Anmeldung: 22.09.1982
(73) Patentinhaber: Mannesmann Rexroth GmbH, 97813 Lohr (DE)
(72) Erfinder: Scherer, Manfred, D-8770 Lohr/Main (DE)
(74) Vertreter: Patentanwälte Bartels und Partner

## Beschreibung

Die Erfindung bezieht sich auf einen Speiser entsprechend dem Oberbegriff des Anspruches 1.

Bei einem bekannten Speiser der vorgenannten Art ist das Speiservolumen als langgestreckter Zylinder ausgebildet, dessen Höhe mindestens das Eineinhalbfache des Durchmessers einer auf die Grundfläche des Speiservolumens bezogenen Kreisfläche beträgt. Bei langgestreckten Werkstücken müssen mehrere Speiser gesetzt werden (DE-PS 2 010 337).

Ein bekannter unbeheizter Steiger hat voneinander trennbare Teile, die sich der thermischen Verformung während des Giessvorganges anpassen können. Dieser Steiger weist eine im wesentlichen kreiszylindrische Form auf, die sich in Richtung einer rechteckigen Anschnittfläche verkleinert (US-A-3 614 053).

Der vorliegenden Erfindung liegt ausgehend von dem an erster Stelle genannten Stand der Technik die Aufgabe zugrunde, insbesondere bei langgestreckten oder hohlzylinderartigen Werkstücken mit einem einzigen Speiser auszukommen. Diese Aufgabe wird durch die Merkmale im Kennzeichnungsteil des Anspruches 1 erfindungsgemäss gelöst. Der erfindungsgemäss ausgebildete Speiser kann der Gestalt des zu giessenden Werkstückes angepasst werden, wodurch der Lunkerbildung entgegengewirkt wird.

Die im Verhältnis zur Länge schmale und im wesentlichen rechteckige Anschnittfläche und Querschnittfläche des Speisers kann mehr als vier Ecken und/oder auch eine bogenförmige Begrenzung aufweisen, wobei sich die durchschnittliche Breite aus dem Quotienten der Anschnittfläche am zu giessenden Werkstück und der grössten Erstreckung in gerader Richtung bei einem Mehreck oder bei bogenförmiger Begrenzung der Anschnitt- oder Querschnittfläche errechnet.

Weitere Vorteile ergeben sich aus der Beschreibung und der Zeichnung. In dieser ist ein Teil einer Giessform als Ausführungsbeispiel des Gegenstandes der Erfindung schematisch dargestellt. Es zeigen:
Fig. 1 einen Schnitt nach Linie I-I,
Fig. 2 einen Schnitt nach Linie 11-11 in Fig. 1.

Ein Gussstück 1 ist in eine Sandform 2 eingebettet. Auf diese ist eine zylinderförmige Haube 3 aufgesetzt, die aus einer exothermen Heizmasse besteht. Die Haube 3 ist auf ihrer Aussenseite durch eine Hülle 4 aus Asbestpapier, oder ein anderes hitzebeständiges Isoliermaterial umgeben. Die Haube 3 begrenzt ein Speiservolumen 5, das dem Nachsaugbedarf des Gussstückes 1 einschliesslich einer geringen, einen Restspeiser 6 bildenden Menge aus Gusseisen entspricht. Am unteren Ende der Haube 3 befindet sich eine Anschnittfläche 7, an der der Restspeiser 6 vom Gussstück 1 abgetrennt wird. Die Haube 3 ist so gross gewählt, dass die von der exothermen Heizmasse abgegebene Wärmemenge das das Speiservolumen 5 bildende Giessgut bis zur Beendigung des Nachsaugens durch das Gussstück 1 flüssig hält. Während des Nachsaugvorgangs sinkt der Giessgutspiegel entsprechend dem Nachsaugbedarf des Gussstückes.

Das Speiservolumen ist im Querschnitt gesehen, wie in Fig. 2 dargestellt, im wesentlichen rechteckig ausgebildet, wobei die Länge L des Rechteckes mehr als das Doppelte, vorzugsweise das Vierfache, der Breite B dieses Rechteckes ist. Der Querschnitt des Speiservolumens 5 kann auch mehreckig oder ringsektorförmig ausgebildet sein. Bei einem im Querschnitt nicht rechteckigen Körper wird die Länge des Querschnittes bei einem Mehreck durch die grösste gerade Strecke innerhalb des Mehreckes und bei einem flachen Ringsektor durch den Bogen auf dessen Umfang bestimmt.

## Patentansprüche

Speiser für Gussstücke aus Gusseisen mit einer zylinderartigen Haube (3) aus einer exothermen Heizmasse, die das im Speiser befindliche Giessgut bis zur Beendigung des Nachsaugens durch den zu speisenden Gussstückbereich flüssig hält und bis zur Anschnittfläche (7) des Speisers reicht, wobei das Volumen des Speisers der Grösse des Nachsaugvolumens zuzüglich eines maximalen Sicherheitsbetrages von 30% des Nachsaugvolumens entspricht, dadurch gekennzeichnet, dass die Anschnittfläche im wesentlichen rechteckig und das Speiservolumen in allen Querschnitten ebenfalls im wesentlichen rechteckig ausgebildet ist, wobei sich die Querschnitte des Speiservolumens gegenüber dem Querschnitt der Anschnittfläche nicht vergrössern, und dass die Länge (L) des Querschnitts des Speiservolumens und der Anschnittfläche (6) des Speisers mehr als das Doppelte der durchschnittlichen Breite (B) des Querschnittes des Speiservolumens und der Anschnittfläche beträgt.

## Claims

Feeder for castings of cast-iron with a cylindrical hood (3) consisting of an exothermic heating material, which keeps the casting material located in the feeder liquid until the completion of contraction through the region of the casting to be fed and which reaches as far as the gate surface (7) of the feeder, in which case the volume of the feeder corresponds to the quantity of the contraction volume plus a maximum safety amount of 30% of the contraction volume, characterised in that the gate surface is constructed to be substantially rectangular and the feeder volume is likewise constructed to be substantially rectangular in all cross sections, in which case the cross sections of the feeder volume do not increase with respect to the cross section of the gate surface and that the length (L) of the cross section of the feeder volume and the gating surface (6) of the feeder amounts to more than twice the average width (B) of the cross section of the feeder volume and of the gate surface.

## Revendications

Dispositif d'alimentation pour pièces de fonte qui comprend un capuchon cylindrique (3) en une matière exothermique, qui maintient la matière de coulée se trouvant dans le dispositif d'alimentation à l'état liquide jusqu'à la fin de la période d'aspiration due au retrait de la pièce de fonte et s'étend jusqu'à l'entaille d'enlèvement (7) du jet de coulée, le volume du dispositif d'alimentation étant calculé égal au volume du retrait de la pièce, plus une marge de sécurité ne dépassant pas 30% du volume du retrait, caractérisé en ce que la surface d'entaille a essentiellement une forme rectangulaire et en ce que le volume d'alimentation présente également, dans toutes les sections, une forme essentiellement rectangulaire, la disposition étant telle que les sections du volume d'alimentation ne s'agrandissent pas par rapport aux sections du volume d'alimentation, tandis que la longueur (L) de la section du volume d'alimentation et de la surface de l'entaille (L) du jet s'élève à plus du double de la largeur moyenne (B) de la section du volume d'alimentation et de la surface d'entaille.
